# EUROPÄISCHE PATENTSCHRIFT

(11) **EP 3 080 514 B1**
(45) Veröffentlichungstag und Bekanntmachung des Hinweises auf die Patenterteilung: **28.02.2018**
(21) Anmeldenummer: 13811415.2
(22) Anmeldetag: 10.12.2013
(51) Int. Cl.: F22B 37/56, F23J 3/02, F28G 15/00

(54) **VERFAHREN ZUR LEISTUNGSREGELUNG VON DAMPFERZEUGERN ZUR STROMERZEUGUNG UND/ODER WÄRMEBEREITSTELLUNG**
METHOD FOR REGULATING THE OUTPUT OF STEAM GENERATORS FOR GENERATING POWER AND/OR PROVIDING HEAT
PROCÉDÉ DE RÉGULATION DE LA PUISSANCE DE GÉNÉRATEURS DE VAPEUR DESTINÉS À LA PRODUCTION DE COURANT ET/OU À LA FOURNITURE DE CHALEUR

(43) Veröffentlichungstag der Anmeldung: 19.10.2016
(73) Patentinhaber: RWE Power AG, 45128 Essen (DE)
(72) Erfinder: HOFFMANN, Horst, 52531 Übach-Palenberg (DE); SCHULZE, Ulrich, 41515 Grevenbroich (DE)
(74) Vertreter: Kierdorf Ritschel Richly
(86) Internationale Anmeldenummer: PCT/EP2013/076142
(87) Internationale Veröffentlichungsnummer: WO 2015/086051

(56) Entgegenhaltungen:
- DE-A1- 19 502 096
- DE-A1-102012 014 271
- US-A1- 2006 178 762
- US-A1- 2009 090 311
- ZOLZER K ET AL: "EINSATZ DES KESSEL-DIAGNODE-SYSTEMS KEDI IM KRAFTWERK STAUDINGER 5.ÖREALISIERUNG UND BETRIEBSERFAHRUNG", VGB KRAFTWERKSTECHNIK, VGB KRAFTWERKSTECHNIK GMBH. ESSEN, DE, Bd. 75, Nr. 9, 1. September 1995 (1995-09-01), Seiten 755-762, XP000525900, ISSN: 0372-5715

## Beschreibung

Die Erfindung betrifft ein Verfahren zur Leistungsregelung von Dampferzeugern zur Stromerzeugung und/oder Wärmbereitstellung, vorzugsweise an solchen Dampferzeugern, welche Kessel umfassen, die mit fossilen oder organischen Brennstoffen befeuert werden, und zwar unter Berücksichtigung des Einsatzes von dampf- und/oder wasserbetriebenen Reinigungseinrichtungen für die Heizflächen des Dampferzeugers während dessen Betriebs.

Das Verfahren zur Leistungsregelung von Dampferzeugern gemäß der vorliegenden Erfindung umfasst auch die Leistungsregelung an Dampferzeugern mit Feuerungsanlagen zur Verbrennung von Reststoffen, zur Mitverbrennung von Reststoffen sowie zur Verbrennung von Müll.

Das Verfahren zur Leistungsregelung von Dampferzeugern gemäß der Erfindung umfasst insbesondere die Leistungsregelung an solchen Dampferzeugern, die häufig im Bereich der maximalen Leistung betrieben werden.

Als Nennleistung wird die höchste elektrische Dauerleistung (bzw. bei Wärmeerzeugern die Wärmeleistung) des Dampferzeugers unter Nennbedingungen bezeichnet (vgl. VGB-Richtlinie RV 809). Die Nennleistung eines Dampferzeugers ist statisch festgelegt und entspricht dem Auslegungswert des Dampferzeugers. Davon unterscheidet sich die Engpassleistung, die ebenfalls als Dauerleistung unter Normalbedingungen angegeben wird und durch den jeweils leistungsschwächsten Anlageteil (Engpass) über längere Zeiträume begrenzt wird.(vgl. VGB-Richtlinie RV 809). Im Folgenden werden die Begriffe "Nennleistung" und "Engpassleistung" synonym verwendet, als Kennzeichnung einer nominell begrenzten elektrischen Leistung.

Unter dampf- und/oder wasserbetriebenen Reinigungseinrichtungen im Sinne der vorliegenden Anmeldung sind insbesondere Dampfbläser bzw. Dampflanzenschraubbläser, Eco-Dampfbläser, Wasser-/Dampfkanonen, Wasserlanzenbläser und Wasserbläser zu verstehen. Üblicherweise werden mit Wasserlanzenbläsern die Strahlungsheizflächen des Feuerraums eines Dampfkessels während des Betriebs abgereinigt, mit Dampfbläsern und ähnlichen Gerätschaften werden die Nachschaltheizflächen eines Dampfkessels gereinigt.

Feuerungsanlagen für fossile Brennstoffe zur Stromerzeugung und Wärmenutzung, Mitverbrennungsanlagen von Reststoffen sowie Müllverbrennungsanlagen unterliegen wegen aschebildender Substanzen im Brennstoff einer zunehmenden Kesselverschmutzung. Diese Verschmutzung muss daher im laufenden Betrieb mit wasser- und/oder dampfbetriebenen Reinigungseinrichtungen abgereinigt werden. Der zur Reinigung erforderliche Dampf wird meist als Prozessdampf aus den Anlagen ausgekoppelt. Erfolgt die Reinigung nicht rechtzeitig oder deutlich zu spät, führen Ablagerungen, die u.a. auf Aufschmelzungen, Versinterungen der Ablagerungen oder chemische Prozesse zurückzuführen sind, zu bleibenden Verkrustungen, die den Wärmeübergang und den Wirkungsgrad der Anlagen deutlich verschlechtern.

Je nach Art und Umfang der Ablagerungen muss eine mechanische / hydraulische Abreinigung während eines geplanten Stillstandes des Dampferzeugers erfolgen. Dabei entstehen teilweise erhebliche Kosten sowie Verfügbarkeitsverluste. Zusätzlich kann ein unbeabsichtigter Abwurf größerer Anbackungen beispielsweise auf den Nachschaltheizflächen zu mechanischen Schäden am Kessel führen.

Eine gezielte und geeignete Reinigung während des Betriebes des Dampferzeugers ist daher unerlässlich. Dabei sollte möglichst der verschmutzte Bereich im Kessel zielgenau und bedarfsgerecht gereinigt werden, da sowohl eine unzureichende Reinigung den Zustand der Anlage verschlechtert, als auch eine übermäßige Reinigung. Eine übermäßige Reinigung geht mit einem erhöhten Verschleiß der betreffenden Anlagenteile einher, was ebenfalls nicht wünschenswert ist.

Der für den Betrieb der Reinigungseinrichtung benötigte Dampf steht zur Stromerzeugung nicht zur Verfügung, weswegen eine solche Dampfanzapfung mit Leistungsverlusten gleichzusetzen ist.

Der Einsatz von Wasser zur Abreinigung der Kesselwände/Strahlungsheizflächen kühlt die Kesselwände ab und entzieht dem System Wärme, die sonst der Stromerzeugung oder Wärmenutzung dienen würde, so dass auch dieser Reinigungsvorgang in der Regel mit einer Leistungseinbuße verbunden ist.

Da die genaue Bestimmung der verschmutzten Flächen im Sinne einer Abgrenzung gegenüber nichtverschmutzten Flächen mit einer gewissen Unschärfe behaftet ist, muss häufig ein größerer Bereich gereinigt werden. Dabei werden dann auch saubere Flächen mit Dampf oder Wasser bestrahlt, die dann überproportional abkühlen und die Dampfproduktion stören. Die Reinigung von sauberen Heizflächen ist verschleißträchtig und sollte möglichst vermieden werden.

Schließlich führt der Wasser- und Dampfeinsatz häufig zum Abfall der Frischdampf- und Zwischenüberhitzertemperaturen, was wiederum Leistungseinbrüche und Wirkungsgradverluste nach sich zieht.

Ein Verfahren zur Steuerung eines Wasserlanzenbläsers, welches insbesondere der Verschleißproblematik Rechnung trägt, ist beispielsweise aus der DE 10 2006 022 627 A1 bekannt. Da mit der Reinigung der Feuerraumwände eine gewisse thermische Beanspruchung der zu reinigenden Wandbereiche einhergeht, wird in der DE 10 2006 022 627 A1 ein Reinigungsverfahren beschrieben, bei welchen nur ein flächen- und umfangsmäßig eingegrenzter Verschlackungsbereich des Dampferzeugers gereinigt wird. Ein ähnliches Verfahren ist beispielsweise aus der DE 281453 B5 bekannt. Ein anderes Verfahren zur Steuerung des Betriebes einer Wasserlanze für die Reinigung einer Feuerungswand ist beispielsweise aus der DE 41 39 838 A1 bekannt.

Bei den bekannten Verfahren zur Steuerung von Reinigungseinrichtungen ist es überwiegend das Ziel, die Kesselverfügbarkeit solange wie möglich zu gewährleisten, ohne dass ein Anlagenstillstand eintritt, der mit größeren Verfügbarkeitsverlusten verbunden ist.

Mit der zunehmenden Einspeisung von Strom, der aus sogenannten erneuerbaren Energieträgern erzeugt wurde, ergeben sich zunehmend starke Bedarfsschwankungen auf dem Strommarkt, so dass es wünschenswert ist, auch Dampferzeuger, die üblicherweise der Grundlastversorgung am Strommarkt dienen, so zu betreiben, dass möglichst alle Lastpotenziale des betreffenden Dampferzeugers nutzbar sind.

Ein Verfahren zur Leistungsregelung von Dampferzeugern unter Berücksichtigung des Einsatzes von dampf-und/oder wasserbetriebenen Reinigungsvorrichtungen ist beispielsweise aus der US 2006/0178762 A1 bekannt.

Ein Verfahren zur Leistungsregelung von Dampferzeugern unter Verwendung von dampf-und/oder wasserbetriebenen Reinigungsvorrichtungen ist beispielsweise auch aus der US 2009/0090311 A1 bekannt. Die Steuerung der Reinigungsvorrichtungen erfolgt unter Verwendung eines Vorhersagemodells für eine maximale Leistungsausbeute des Dampferzeugers.

Der Erfindung liegt daher die Aufgabe zugrunde, ein Verfahren zur Leistungsregelung von Dampferzeugern bereitzustellen, welches unter Berücksichtigung des Einsatzes von dampf- und/oder wasserbetriebenen Reinigungseinrichtungen während des Betriebs des Kessels beziehungsweise des Dampferzeugers sowohl eine optimale Leistungsausbeute als auch eine optimale Effektivität des Dampferzeugers gewährleistet.

Ein zusätzlicher Aspekt der Erfindung betrifft eine übergreifende Leistungsregelung von mehreren Anlagen zur Stromerzeugung unter optimaler Berücksichtigung der Anforderungen an die kurzfristige Bereitstellung von Regelenergie.

Unter einem Dampferzeuger im Sinne der vorliegenden Anmeldung ist ein Kraftwerksblock mit einer Feuerungseinrichtung und einem zugehörigen Wasser-Dampfkreislauf zu verstehen. Mehrere Dampferzeuger beziehungsweise Kraftwerksblöcke können zu einem Kraftwerk zusammengefasst sein.

Der in der vorliegenden Anmeldung verwendete Begriff Kessel wird synonym für den Begriff "Dampferzeuger" verwendet.

Die der Erfindung zugrunde liegende Aufgabe wird gelöst durch ein Verfahren gemäß Anspruch 1. Vorteilhafte Ausgestaltungen der Verfahren ergeben sich aus den jeweiligen Unteransprüchen.

Das Verfahren zur Leistungsregelung von Dampferzeugern zur Stromerzeugung und/oder Wärmebereitstellung unter Berücksichtigung des Einsatzes von dampf- und/oder wasserbetriebenen Reinigungseinrichtungen während des Betriebs des Dampferzeugers umfasst folgende Verfahrensschritte:
- die Überwachung von Zustandsgrößen des Dampferzeugers, die mittelbare oder unmittelbare Rückschlüsse auf die Effektivität und/oder den Verschmutzungsgrad der Heizflächen des Dampferzeugers zulassen,
- das Erstellen einer Effektivitätsprognose anhand der gemessenen und/oder ermittelten Zustandsgrößen,
- das Erstellen einer Lastprognose als Funktion des Strombedarfs und/oder des Wärmebedarfs eines Marktes,
- das Erstellen einer Prognose über die voraussichtlich verfügbare Maximalleistung des Dampferzeugers als Verfügbarkeitsprognose und als Funktion der zu erwartenden Umgebungstemperatur und/oder der Brennstoffqualität,
- das Bestimmen eines im Sinne einer technischen Verfügbarkeit des Dampferzeugers optimalen Reinigungszeitpunkts als Funktion der Effektivitätsprognose, wobei in Abhängigkeit der Lastprognose und der Verfügbarkeitsprognose ein nach der Effektivitätsprognose einzuleitender Soll-Reinigungsvorgang verändert wird, unter der Bedingung, dass eine vorgegebene Mindesteffektivität von Heizflächen des Dampferzeugers nicht unterschritten wird und/oder eine vorgegebene maximal zulässige Verschmutzung der Heizflächen nicht überschritten wird.

Unter einer Effektivitätsprognose im Sinne der vorliegenden Anmeldung ist eine Prognose derart zu verstehen, dass ein Reinigungszeitpunkt und/oder Reinigungszyklus festgelegt wird, der unter überwiegend technischen Effektivitätsgesichtspunkten der Heizflächen geeignet ist, einen übermäßigen Materialverschleiß und/oder einen außerplanmäßigen Anlagenstillstand zu verhindern. Eine Effektivitätsprognose kann dabei beispielsweise auf sich mit einer Verschmutzung einhergehenden ändernden Messwerten der Temperatur der Heizflächen beruhen.

Eine Veränderung des Soll-Reinigungsvorgangs stellt insbesondere eine Verschiebung oder Unterdrückung und/oder Verkürzung oder Verlängerung und/oder Intensivierung oder Abschwächung des Reinigungsvorgangs dar. Es wird also der Soll-Reinigungsvorgang insoweit verändert, dass zum ursprünglich geplanten Zeitpunkt der Eingriff in den Dampferzeuger verändert wird, um die tatsächliche Leistung des Dampferzeugers im Hinblick auf die Lastprognose optimal anzupassen.

Unter einer Lastprognose im Sinne der vorliegenden Erfindung ist eine Prognose über eine voraussichtlich Nachfrage (Last) an den Dampferzeuger zur Bereitstellung von Strom / Wärme zu verstehen. Die Lastprognose kann beispielsweise durch einen Netzbetreiber, einen Weiterverteiler, einen Energiehändler oder in der Steuerung des Dampferzeugers selbst erstellt werden. Die Lastprognose berücksichtigt dabei vorzugsweise, ob und mit welcher Leistung der Dampferzeuger unter Berücksichtigung der Merit Order zur Abdeckung der Last herangezogen wird.

Lastprognose und Verfügbarkeitsprognose werden bevorzugt im Rahmen mehrerer Iterationen aneinander angepasst.

Unter einer Verfügbarkeitsprognose im Sinne der vorliegenden Erfindung ist eine Prognose über eine voraussichtlich verfügbare Maximalleistung des Dampferzeugers zu verstehen, wobei diese Maximalleistung je nach Bedingungen unterhalb oder oberhalb der Nennleistung bzw. Engpassleistung des Dampferzeugers beziehungsweise des betreffenden Kraftwerksblocks liegen kann. Dem liegt die Erkenntnis zugrunde, dass die tatsächlich verfügbare Leistung eines Dampferzeugers um die Nennleistung des Dampferzeugers schwankt. Neben anderen Faktoren haben insbesondere die Umgebungstemperatur und die Qualität des Brennstoffs großen Einfluss auf die tatsächlich verfügbare Leistung. Die Umgebungstemperatur hat dabei vor allem Einfluss auf die Kühlleistung der Kühltürme, die ggf. einen begrenzenden Faktor für die verwertbare Leistung eines Dampferzeugers darstellt. Bei verhältnismäßig niedrigen Tagestemperaturen ist die Leistung größer als bei hoher Umgebungstemperatur. Darüber hinaus ist die Leistung auch abhängig vom Heizwert des eingesetzten Brennstoffs, beispielsweise bei der Verwendung von Kohle als Brennstoff ist die Leistung abhängig von der verwendeten Kohlequalität. Eine Änderung der Kohlequalität kann beispielsweise eine Änderung der Rauchgasmenge bewirken, die wiederum mit einer Änderung des Leistungsbedarfs der Gebläse einhergeht und somit Einfluss auf die (Netto-)Leistung des Dampferzeugers hat.

Das Erstellen einer Prognose über die voraussichtlich verfügbare Maximalleistung des Dampferzeugers unter Berücksichtigung dieser Umstände ermöglicht es, die Leistungsschwankungen des Dampferzeugers um die Nennleistung / Engpassleistung herum für die Bestimmung eines Reinigungszeitpunkts und Reinigungszyklus hinzuzuziehen.

Mit dem erfindungsgemäßen Verfahren wird zusätzlich eine Lastprognose als Funktion des Strombedarfs und/oder Wärmebedarfs als Kriterium für die Bestimmung eines Reinigungszeitpunkts und Reinigungszyklus hinzugezogen, derart, dass ein unter Effektivitätsgesichtspunkten im Sinne einer technischen Verfügbarkeit des Dampferzeugers ermittelter optimaler Reinigungszeitpunkt und/oder gegebenenfalls eine hierzu ermittelte optimale Reinigungszeit im Sinne eines Anteils der zu reinigenden Flächen lastabhängig verschoben wird. Zusätzlich oder alternativ kann die Intensität des Reinigungsvorgangs gesteigert oder abgeschwächt werden. Dem liegt die Überlegung zugrunde, dass bei Spitzenlastbedarf im Netz eine möglichst maximale Leistungsausbeute des Kessels wünschenswert ist, so dass in diesen Zeitfenstern ein reinigungsbedingter Lastabfall des Kessels vermieden werden soll. Die für eine Reinigung und/oder einen Reinigungszyklus verfügbaren Zeitfenster können erfindungsgemäß im Sinne einer Volllastoptimierung in Abhängigkeit vom Strombedarf verschoben bzw. optimiert werden.

D. h., dass beispielsweise ein optimaler Reinigungszeitpunkt, wenn er in eine Phase des Spitzenlastbedarfs fällt, gegebenenfalls so verschoben werden kann, dass dieser in eine Phase geringerer Lastanforderungen an den Dampferzeuger fällt, in der naturgemäß dann auch der Strompreis, der nachfrageabhängig ist, niedriger ist.

Erfindungsgemäß wird also die bedarfsorientierte Reinigung und die daraus resultierende Minderleistung des Dampferzeugers an den aktuellen Strombedarf und den daraus resultierenden Strompreis oder an den aktuellen Wärmebedarf gekoppelt.

Dabei soll gewährleistet werden, dass einerseits die Verschmutzung den Prozess nicht nachhaltig verschlechtert und andererseits der Einsatz so erfolgt, dass die zu erwartenden Leistungseinbußen des Dampferzeugers bedingt durch die Reinigung in Phasen eines geringeren Strombedarfs fallen.

Dabei soll eine gewisse maximal zulässige Verschmutzung nicht überschritten werden, damit ein außerplanmäßiger Stillstand des Kessels vermieden wird.

Das vorstehend beschriebene Verfahren eignet sich insbesondere zur Anwendung an mit Braunkohle befeuerten Kesseln bzw. Dampferzeugern, da Braunkohle je nach Beschaffenheit hohe Anteile an schlackebildenden Substanzen enthält und bei solchen Dampferzeugern ein wirkungsgradoptimierter Betrieb besonders wichtig ist.

Als Zustandsgrößen des Dampferzeugers werden wenigstens die Heizflächentemperaturen und/oder die Frischdampftemperatur des Dampferzeugers und/oder die Zwischenüberhitzertemperaturen des Dampferzeugers erfasst und/oder gemessen. Die Heizflächentemperaturen können beispielsweise zur Ermittlung des Verschmutzungszustandes der Heizflächen herangezogen werden, diese können beispielsweise mittels der bekannten Wärmebildverfahren ermittelt werden. Die Wandtemperatur des Feuerraums kann als Indikator für den Verschmutzungszustand des Feuerraums dienen. Die Temperatur der Heizflächen kann beispielsweise auch mit geeigneten Temperatursensoren gemessen werden.

Verfahren zur Ermittlung und Überwachung der Feuerraumtemperaturen sind beispielsweise in der DE 10 2006 022 627 A1 und in der DE 10 2007 039 945 A1 beschrieben. Darüber hinaus ist in letzterer Druckschrift auch ein Verfahren zur Ermittlung der Heizflächeneffektivität beschrieben.

Bei einer bevorzugten Variante des Verfahrens gemäß der Erfindung ist vorgesehen, dass die Lastprognose für den Dampferzeuger als Funktion von meteorologischen Vorhersagedaten erstellt wird. Es ist grundsätzlich bekannt, dass bei bestimmten Wetterlagen weniger Strom aus regenerativen Energieträgern in das Netz eingespeist wird, so dass sich eine durchaus zuverlässige Lastprognose über einen Zeitraum von mehreren Tagen erstellen lässt. Im Falle der Wärmebereitstellung durch den Dampferzeuger erfolgt die Lastprognose in Abhängigkeit eines prognostizierten Wärmebedarfs. Eine Lastprognose muss nicht notwendigerweise aufgrund meteorologischer Vorhersagen erstellt werden, beispielsweise kann auch die Lastprognose aufgrund der geplanten Zu- oder Abschaltung industrieller Strom- und/oder Wärmeabnehmer erfolgen. Beispielsweise bei Anfahren einer Produktionsanlage für die Herstellung von Aluminium werden erhebliche Mengen an Strom benötigt, so dass das Hochfahren einer solchen Anlage einen prognostizierbaren Lastfall darstellt.

Bei prognostizierter Starklast im Stromnetz kann ein Sollreinigungsvorgang unterdrückt und/oder abgeschwächt und/oder verschoben und/oder verkürzt werden, bei prognostizierter Schwachlast kann ein Soll-Reinigungsvorgang vorgezogen und/oder intensiviert werden. Unter einem Soll-Reinigungsvorgang im Sinne der vorliegenden Anmeldung ist ein Reinigungsvorgang zu verstehen, der aufgrund der durchgeführten Effektivitätsprognose zu einem bestimmten Reinigungszeitpunkt sinnvoll und wünschenswert ist, der jedoch zu diesem Zeitpunkt nicht zwingend erforderlich ist. Ein solcher zwingend erforderlicher Reinigungsvorgang zu einem zwingend einzuhaltenden Reinigungszeitpunkt ist nur ein solcher Reinigungsvorgang, der bei Unterschreiten einer vorgegebenen Mindesteffektivität der Heizfläche beziehungsweise bei Überschreiten einer maximal zulässigen Verschmutzung der Heizfläche auszulösen ist.

Zu einem bestimmten Reinigungszeitpunkt wird ein bestimmter Reinigungszyklus durchfahren, wobei gegebenenfalls auch vorgesehen sein kann, den Reinigungszeitpunkt nicht zu verschieben, aber den Reinigungsumfang im Sinne von zu reinigenden Flächen einzuschränken oder auszuweiten. Gegebenenfalls kann die Reinigungsintensität verringert oder erhöht werden, beispielsweise über die Steuerung des Wasserdrucks bei der Verwendung von Wasserlanzenbläsern. Unter dem Reinigungszeitpunkt im Sinne der vorliegenden Anmeldung ist der Beginn eines Reinigungszyklus zu verstehen.

Besonders zweckmäßig ist es, wenn ein verzögerter Soll-Reinigungsvorgang intensiviert wird. Das heißt, dass ein Sollreinigungsvorgang, der in einer Starklastphase des Stromnetzes unterdrückt wird und zu einem späteren Zeitpunkt aufgenommen wird, dann intensiviert wird, um bleibende Verschmutzungen an den Heizflächen zu vermeiden.

Besonders vorteilhaft ist es, wenn die Verfügbarkeitsprognose und die Effektivitätsprognose mittels neuronaler Modelle erstellt werden.

Weiterhin vorteilhaft ist es, wenn wenigstens die Effektivitätsprognose und die Lastprognose als Eingangsgrößen in einem Fuzzy-Regler verwendet werden, über welchen die Reinigungszyklen ausgelöst und/oder freigegeben werden.

Ein zu erwartender reinigungsbedingter Verschleiß der Heizflächen in Abhängigkeit von der Dauer und dem flächigen Ausmaß eines Reinigungsvorgangs können ebenfalls als Eingangsgröße in den Fuzzy-Regler verwendet werden.

Vorzugsweise wird die Lastprognose als Strompreisprognose dargestellt. Im Falle einer Fuzzy-Regelung wird dann die Strompreisprognose als Eingangsgröße in dem Fuzzy-Regler verwendet. Mit Diagnosesystemen, wie beispielsweise heizflächeneffektivitätsorientierten Rußblas-Management-Systemen oder beispielsweise infrarotkamerageführten Reinigungssystemen, wird der technische Reinigungsbedarf sowie der technisch optimierte Reinigungszeitpunkt bestimmt und an die Leittechnik zur Steuerung der Reinigungseinrichtungen weitergegeben. Der technische Reinigungsbedarf ist der Reinigungsbedarf resultierend aus der Effektivitätsprognose, wie vorstehend bereits erläutert.

Alternativ kann die Lastprognose als Wärmebedarfsprognose beispielsweise jahreszeitlich oder in Abhängigkeit von der Zu- und Abschaltung von industriellen Abnehmern erstellt werden.

Erfindungsgemäß werden Last-, Reinigungs- und Einsatzplanung in einem Dampferzeuger (Kraftwerksblock) durch einen Lastregler beurteilt und automatisiert. Als Lastregler kann beispielsweise eine Einrichtung zur elektronischen Datenverarbeitung mit entsprechender Software vorgesehen sein. Im Lastregler wird der zeitliche und technische Handlungsspielraum bestimmt und beispielsweise mit der Preisentwicklung und dem Bedarf am Strommarkt gekoppelt. Hieraus resultiert dann ein preisoptimierter und bedarfsoptimierter Reinigungsplan, der dann, zu Zeiten mit Hochpreisen am Strommarkt, möglichst keine Minderlasten zulässt und die Reinigungseinrichtungen in Niedrigpreisphasen ansteuert. Hierdurch wird dem aktuellen Strom- und Wärmebedarf optimal Rechnung getragen. In diese Optimierung kann auch die Brennstoffdisposition einbezogen werden.

Die aus dem Strommarkt bzw. Wärmebedarf resultierenden Erlöse/Preise werden abgeschätzt, die vertretbaren Reinigungszyklen ermittelt und ein Optimum beider Kriterien gesucht und angesteuert. Die Ansteuerung der Reinigungssysteme kann dann automatisch durch die Diagnosesysteme und/oder Leittechnik erfolgen, oder als Empfehlung an die Betriebsmannschaft weitergeleitet werden, die dann die Ansteuerung vornimmt.

Bei einer vorteilhaften Variante des Verfahrens gemäß der Erfindung ist vorgesehen, dass innerhalb einer Starklastphase ein Soll-Reinigungsvorgang in einen Zeitraum prognostizierter hoher Verfügbarkeit verschoben wird. Dabei wird zusätzlich bei der Planung der Durchführung eines Reinigungsvorgangs die höhere maximal mögliche Leistung des Dampferzeugers berücksichtigt. Dies ist insbesondere dann vorteilhaft, wenn die höhere maximal mögliche Leistung nicht bereits in der Verfügbarkeitsprognose enthalten ist, sondern sich erst kurzfristig auf Grund geänderter Parameter, die sonst leistungsbeschränkend sind, ergeben hat.

In einer weiteren vorteilhaften Ausgestaltung des Verfahrens werden bei der Erstellung der Verfügbarkeitsprognose sowie bei der aktuellen Regelung insbesondere leistungsbeschränkende Faktoren des Dampferzeugers überwacht und berücksichtigt. Dies sind beispielsweise der Heizwert des Brennstoffs, die Frischdampfmenge, Frischdampftemperatur, Zwischenüberhitzer-Temperatur, Zwischenüberhitzer -Druck, Zwischenüberhitzer -Menge und/oder Kühlwassertemperatur.

Zweckmäßig ist es, wenn in Abhängigkeit der Lastprognose und der Verfügbarkeitsprognose ein Steuerungsplan zur lastgesteuerten Leistungsregelung des Dampferzeugers erstellt wird und der Dampferzeuger anhand des Steuerungsplans in seiner Leistung geregelt wird. Es erfolgt somit eine Soll-Ist-Steuerung des Dampferzeugers.

Die Steuerung der Leistung des Dampferzeugers ist in üblicher Art und Weise über Frequenzregelung und Sekundärleistungsregelung hinter einem Generator möglich. In diesem Falle erfolgt die Leistungsregelung über die Steuerung der elektrischen Leistung, die von einem dem Dampferzeuger nachgeschalteten Generator in ein Stromnetz abgegeben wird.

Zweckmäßigerweise werden die Lastprognose, die Verfügbarkeitsprognose und die Effektivitätsprognose für nach Stunden und Tagen bemessene Zeiträume erstellt, vorzugsweise für Zeiträume zwischen etwa 0 bis 24 Stunden für den laufenden Tag sowie zwischen etwa 0 bis 48 Stunden, für die folgenden Tage.

Beispielsweise kann der Steuerungsplan als Fahrplan für die Fahrweise des Dampferzeugers in Form eines Tagesablaufsplans für eine Folgetag abgegeben werden, an dem dann die Regelung des Dampferzeugers anhand des Steuerungsplans erfolgt, wobei der Steuerungsplan die Führungsgrößen für die Leistung des Dampferzeugers vorgibt.

Tatsächlich kann vorgesehen sein, diesen beispielsweise für einen Tageszeitraum oder einen Zeitraum von 24 Stunden abgegebenen Steuerungsplan je nach Anforderung des Stromnetzes viertelstündlich zu übersteuern.

Zusätzlich kann vorgesehen werden, dass in der Verfügbarkeitsprognose ergänzende Leistungsoptionen und/oder Optionen zur Bereitstellung von Regelenergie berücksichtig werden. Ergänzende Leistungsoptionen sind insbesondere solche, die jedenfalls zeitweise eine höhere Leistung des Dampferzeugers ermöglichen, ggf. aber mit einem geringeren Wirkungsgrad des Dampferzeugers verbunden sind. Ein Beispiels einer derartigen ergänzenden Leistungsoption ist die Abschaltung von Vorwärmern. Hierdurch wird eine Erhöhung der Leistung zu Lasten des Wirkungsgrads erzielt. Zur Bereitstellung von Regelenergie können die Leistunsbänder des Dampferzeugers genauer spezifiziert werden, in denen die Regelleistung erbracht werden kann.

Das Verfahren gemäß der Erfindung ermöglicht es, das vollständige Lastpotenzial eines Dampferzeugers in dem Sinne zu nutzen, dass auch eine Disponierung einer über der Nennleistung / Engpassleistung des Dampferzeugers liegenden Maximalleistung möglich ist. Zusätzlich ermöglicht die bessere Planbarkeit der Leistung ein schmaleres Sicherheitsband bei der angebotenen Leistung. Ohne Verfügbarkeitsprognose wäre es erforderlich, um die Nennleistung des Dampferzeugers herum eine gewisse Leistungsbandbreite als nicht verfügbare Blockleistung bereitzustellen und den Dampferzeuger nach den Lastanforderungen des Stromnetzes gegebenenfalls innerhalb dieser Bandbreite zu steuern. Durch das Erstellen einer Verfügbarkeitsprognose ist es möglich, die Leistung des Dampferzeugers zu disponieren, die über der Nennleistung des Dampferzeugers liegt, so dass bei der Planung eines Reinigungsvorgangs eine maximal mögliche Leistung des Dampferzeugers berücksichtigt werden kann.

Einen weiteren Vorteil bewirkt die Erfindung bei gleichzeitiger Berücksichtigung mehrerer Dampferzeuger und/oder mindestens eines Dampferzeugers und einer Anlage zur Bereitstellung von Regelenergie im Rahmen eines Bilanzkreismanagements. Grundsätzlich besteht eine Anforderung an Dampferzeuger dahingehend, dass sie einen festgelegten Teil ihrer Leistung als Reserve (Regelenergie) bereit halten müssen, um im Bedarfsfall die Lastanforderung genau einzuhalten und/oder zur Netzstabilität beizutragen. Diese Anforderung kann auch erfüllt werden durch das Vorhalten einer entsprechenden Leistung im Rahmen eines Bilanzkreismanagements.

Dem entsprechend ist ein Verfahren zur Leistungsregelung von Dampferzeugern zur Stromerzeugung und/oder Wärmebereitstellung vorgesehen, bei dem mindestens ein Dampferzeuger sowie eine Anlage zur Bereitstellung von Regelenergie zu einem virtuellen Bilanzkreis zusammengefasst werden. Bei der Anlage zur Bereitstellung von Regelenergie kann es sich grundsätzlich um jede Art Energieerzeuger handeln, der in der Lage ist, auf Anfrage eine ausreichende, zuvor definierte Leistung bereitzustellen und zwar innerhalb eines vorgegeben Zeitraums. Entscheidend für die Eignung sind somit vor allem die Maximalleistung sowie die mögliche Anfahrrampe zur Erreichung der Maximalleistung. Insbesondere kann es sich bei der Anlage zur Bereitstellung von Regelenergie um einen weiteren Dampferzeuger, ein Pumpspeicherkraftwerk oder abschaltbare Leistungen handeln.

Das erfindungsgemäße Verfahren umfasst sodann das Erstellen einer Lastprognose als Funktion des Strombedarfs und/oder des Wärmebedarfs für den oder die Dampferzeuger, das Erstellen einer Prognose für die voraussichtlich verfügbare Maximalleistung des oder der Dampferzeuger als Verfügbarkeitsprognose , sowie das Erstellen eines Steuerungsplans in dem die zu dem Bilanzkreis zusammengefassten Dampferzeuger mit der maximalen Leistung und die Anlage zur Bereitstellung von Regelenergie mit einer minimalen Leistung berücksichtigt werden.

Dieses Verfahren bietet den Vorteil, dass die Dampferzeuger im Gegensatz zu bisher mit ihrer maximalen Leistung gefahren werden können und keine Regelenergie zur Verfügung stellen müssen. Dies ermöglicht einen wirtschaftlicheren Einsatz der Dampferzeuger, insbesondere auch, unter Gesichtspunkten des Anlagenverschleiß, da häufige Lastwechsel vermieden werden können.

Schwankungen der Leistung der einzelnen Dampferzeuger gleichen sich zu weiten Teilen bei Berücksichtigung mehrerer Dampferzeuger auf Grund stochastischer Effekte selbst aus bzw. werden zentral durch die Anlage(n) zur Bereitstellung der Regelenergie ausgeglichen.

Der Steuerungsplan wird insbesondere für zukünftige Zeiträume erstellt, beispielsweise für nach Stunden und Tagen bemessene Zeiträume, vorzugsweise für Zeiträume zwischen etwa 0 bis 24 Stunden für den laufenden Tag sowie zwischen etwa 0 bis 48 Stunden, für die folgenden Tage.

Die Verfügbarkeitsprognose wird wie bereits zuvor beschrieben vorzugsweise als Funktion der Umgebungstemperatur und/oder der Brennstoffqualität aufgestellt, da diese Parameter einen erheblichen Einfluss auf die verfügbare Leistung haben.

Bevorzugt wird im Rahmen des Verfahren die Brutto- und /oder Nettogeneratorleistung des oder der Dampferzeuger überwacht. Ausreichend ist die Überwachung einer der beiden Leistungswerte, da bei entsprechender Anlagenkenntnis auf den anderen Wert rückgeschlossen werden kann. Die Anlage zur Bereitstellung von Regelenergie wird dann derart geregelt, dass sie eine Differenz der Erzeugung im Vergleich zum Steuerungsplan ausgleicht und der Bilanzkreis somit zu jedem Zeitpunkt ausgeglichen ist.

Zusätzlich kann vorgesehen werden, dass in der Verfügbarkeitsprognose ergänzende Leistungsoptionen und/oder Optionen zur Bereitstellung von Regelenergie berücksichtig werden. Ergänzende Leistungsoptionen sind insbesondere solche, die jedenfalls zeitweise eine höhere Leistung des Dampferzeugers ermöglichen, ggf. aber mit einem geringeren Wirkungsgrad des Dampferzeugers verbunden sind. Ein Beispiels einer derartigen ergänzenden Leistungsoption ist die Abschaltung von Vorwärmern. Hierdurch wird eine Erhöhung der Leistung zu Lasten des Wirkungsgrads erzielt.

Ergänzende Leistungsoptionen können insbesondere zur Bereitstellung von Regelenergie herangezogen werden.

Bei dem Verfahren zur Leistungssteuerung mehrerer Dampferzeuger gemäß Anspruch 14 findet auch die zuvor beschriebene Berücksichtigung des Einsatzes von dampf- und/oder wasserbetriebenen Reinigungseinrichtungen während des Betriebs des Dampferzeugers Anwendung. Insofern wird auf die vorherige Beschreibung verwiesen.

Die Erfindung wird nachstehend anhand eines Ausführungsbeispiels erläutert, wobei auf die beigefügten Zeichnungen Bezug genommen wird, in denen:
- Figur 1: ein Leistungsdiagramm eines Dampferzeugers über einen Zeitraum von 24 Stunden zeigt, wobei aufgetragen sind, die maximal mögliche elektrische Leistung des Dampferzeugers als Bruttoleistung, die elektrische Leistung des Generators als Bruttoleistung, die elektrische Leistung des Dampferzeugers als Nettoleistung und der Steuerungsplan für den betreffenden Zeitraum, nachstehend bezeichnet als Fahrplan,
- Figur 2: ein Blockdiagramm einer Steuerung und Prognose des Dampferzeugers,
- Figur 3: ein Beispiel eines Steuerungsplans beziehungsweise Fahrplans über mehrere Tage, wobei die elektrische Leistung aufgetragen ist über einer Zeitskala und
- Figur 4: die Darstellung der elektrischen Leistung eines Dampferzeugers aufgetragen über einen Zeitraum von 16 Stunden, wobei die maximal mögliche Bruttoleistung des Dampferzeugers, die maximal mögliche Leistung des Dampferzeugers abzüglich der für Reinigungen erforderlichen Leistungseinbuße und die nach Steuerung des Dampferzeugers tatsächlich abgerufene Bruttogeneratorleistung dargestellt ist.

Wenn im Folgenden von Bruttogeneratorleistung und Nettogeneratorleistung die Rede ist, so ist mit Bruttogeneratorleistung diejenige elektrische Leistung an den Klemmen des Generators bezeichnet, die als elektrische Leistung zur Verfügung steht. Die Nettogeneratorleistung ist diejenige Leistung, die tatsächlich in ein elektrisches Stromnetz eingespeist wird. Die Differenz zwischen Nettogeneratorleistung und Bruttogeneratorleistung ist diejenige Leistung, die zum Betrieb des Dampferzeugers selbst vor dem elektrischen Stromnetz abgezweigt wird. Die Regelung des Dampferzeugers erfolgt in der Regel anhand der Bruttogeneratorleistung auf der Basis vorhandener Daten, wobei auf die Nettogeneratorleistung zurück geschlossen werden kann.

Die Nennleistung des Dampferzeugers ist die elektrische Nennleistung, für die der Dampferzeuger ausgelegt ist. Die maximal mögliche elektrische Leistung ist diejenige Leistung, die der Dampferzeuger in Abhängigkeit der Außentemperatur beziehungsweise Umgebungstemperatur und der Brennstoffqualität sowie der Effektivität der Heizflächen tatsächlich zu leisten vermag.

Werden die Heizflächen während des Betriebes des Dampferzeugers gereinigt, fällt die tatsächlich maximal mögliche Leistung während des Reinigungsvorgangs ab, beispielsweise bei einem Dampferzeuger mit einer elektrischen Nennleistung von 300 MW (Megawatt) um etwa 15 bis 30 MW, je nach Art des Reinigungsvorgangs.

Die Reinigung kann beispielsweise das Abreinigen der in einem Feuerraum jeweils gegenüberliegend einer Reinigungseinrichtung angeordneten Strahlungsheizfläche mittels eines oder mehrere Wasserlanzenbläser umfasst. Dabei wird Wasser mit hohem Druck durch den Feuerraum auf die gegenüberliegende Strahlungsheizfläche aufgebracht, so dass die dort etwa vorgesehenen Anhaftungen beziehungsweise Anbackungen gelöst werden.

Als Reinigung der Heizflächen im Sinne der vorliegenden Anmeldung kann auch die Reinigung der sogenannten Nachschaltheizflächen des Dampferzeugers mittels sogenannter Rußbläser vorgesehen sein.

Diese Reinigungsvorgänge werden während des Betriebes des Dampferzeugers durchgeführt, was im Allgemeinen bekannt ist.

Das nachstehend beschriebene Beispiel wird anhand einer Einrichtung zur Steuerung eines Dampferzeugers mit einer Braunkohlenstaubfeuerung beschrieben. Der Dampferzeuger beziehungsweise der Kraftwerksblock besitzt eine Nennleistung von 300 MW.

In Figur 1 sind über einen zurückliegenden Zeitraum von 24 Stunden aufgetragen die maximal mögliche Bruttoleistung des Kraftwerksblocks (Dampferzeuger P_{MB}) die tatsächliche Generatorleistung Brutto P_{GB}, die tatsächliche Generatorleistung netto P_{GN} sowie der Steuerungsplan beziehungsweise Fahrplan der für das Stromnetz disponierten Leistung P_{Dispo}.

Aus Figur 1 ist ersichtlich, dass die maximal mögliche Leistung P_{MB} des Dampferzeugers deutlich größer als die tatsächlich disponierte Leistung nach Fahrplan (P_{Dispo}).

Weiterhin ist aus Figur 1 ersichtlich, dass etwa zwischen 13 Uhr und 16 Uhr sowie etwa zwischen 21 Uhr und 0 Uhr eine Reinigung des Dampferzeugers erfolgte, was mit einem Abfall der Nettogeneratorleistung P_{GN} einhergeht.

Aufbau und Struktur der erfindungsgemäßen Steuerung werden nun anhand des in Figur 2 dargestellten Blockdiagramms erläutert. In dem Blockdiagramm ist der Kraftwerksblock beziehungsweise Dampferzeuger mit 1 bezeichnet, gemeint ist der physikalisch vorhandene Kraftwerksblock. Der Kraftwerksblock 1 umfasst einen Feuerraum beziehungsweise Kessel mit einem Wasser-Dampfkreislauf sowie wenigstens einen mit Dampf betriebenen Generator, der elektrischen Strom in das mit 2 bezeichnete Stromnetz einspeist. Die Steuerung des Kraftwerksblocks 1 erfolgt über die mit 3 schematisch dargestellte Kraftwerksleittechnik über welche die Lastregelung und die Steuerung von Reinigungseinrichtungen 4 erfolgt. Der Kraftwerksleittechnik 3 ist ein virtueller Kraftwerksblock 5 in Form eines virtuellen Anlagenmodells vorgeschaltet. Der virtuelle Kraftwerksblock umfasst die virtuelle Abbildung aller physikalisch vorhandene Mess-. Überwachungs- und Diagnoseeinrichtungen für die Zustandsgrößen des Kraftwerksblocks 1 sowie die Abbildung der Blocklast und die Abbildung der Steuerung der Reinigungseinrichtungen 4.

Die Daten aus der Kraftwerksleiteinrichtung 3 und dem virtuellen Kraftwerksblock 5 werden in einer Datenbank 6 zusammengefasst, die mit einem Lastregler/Optimierer 7 kommuniziert. Der Lastregler 7 ist als Software basiertes neuronales System mit wenigstens einem Fuzzy-Regler ausgebildet und umfasst eine webbasierte Benutzeroberfläche. In diesen Lastregler gehen die Eingangswerte in Form von Messwerten und Sollwerten aus der Kraftwerksleittechnik, Effektivität, Gütegrade, Wirkungsgrade und Anlagenkenngrößen sowie Verbräuche aus dem virtuellen Kraftwerksblock 6 ein, der auch die Diagnosesysteme des Kraftwerksblocks 1 abbildet. In dem Lastregler 7 werden die Effektivitätsprognose, die Lastprognose und die Verfügbarkeitsprognose als optimierte Beanspruchbarkeit sowie eine optimierte Reinigungssteuerung erzeugt. Die Lastprognose sowie die Verfügbarkeitsprognose werden aufgrund von Daten der Kraftwerkseinsatzplanung 9 erstellt, wobei diese Daten Wetterdaten und voraussichtliche Marktanforderungen berücksichtigen. Weiterhin erstellt der Lastregler 7 eine Verfügbarkeitsprognose 8 oder Beanspruchbarkeitsprognose, die wiederum bei der Kraftwerkseinsatzplanung 9 insoweit berücksichtigt wird, als dass aufgrund der Verfügbarkeitsprognose 8 und von Lastanforderungen 10 des Strommarktes ein Fahrplan 11 in Form eines Steuerungsplans erstellt wird, der in der Kraftwerksleiteinrichtung 3 als Führungsgröße für die Steuerung des Kraftwerksblocks 1 berücksichtigt wird.

Die Überwachung der Zustandsgrößen des Dampferzeugers beziehungsweise des Kraftwerksblocks 1 erfolgt über die Diagnoseeinrichtungen, deren Diagnosedaten in dem virtuellen Kraftwerksblock 5 abgebildet sind und die in der Datenbank 6 gespeichert werden. Aufgrund dieser Daten wird im Lastregler 7 eine Effektivitätsprognose erstellt, aufgrund der Effektivitätsprognose wird ein Soll-Reinigungszeitpunkt ermittelt. Unter Berücksichtigung einer Lastprognose als Funktion des Strombedarfs und gegebenenfalls unter Berücksichtigung einer voraussichtlich verfügbaren Maximalleistung des Dampferzeugers werden Steuerbefehle für die Steuerung der Reinigungseinrichtungen 4 erzeugt. Auf diese Art und Weise ist es möglich, den optimalen Reinigungszeitpunkt und die optimale Reinigungsintensivität in Abhängigkeit der Lastanforderungen 10 des Marktes zu bestimmen und zu veranlassen. Darüber hinaus kann von dem Lastregler 7 eine Verfügbarkeitsprognose 8 beziehungsweise Beanspruchbarkeitsprognose erstellt werden, die für die Erstellung eines optimierten Fahrplans 11 berücksichtigt wird, wobei der optimierte Fahrplan 11 eine optimierte Beanspruchbarkeit des Kraftwerksblocks 1 berücksichtigt, wie dies beispielsweise im Folgenden anhand der Figur 4 graphisch dargestellt ist. Die Figur 4 zeigt ein Diagramm, das etwa dem in Figur 1 dargestellten Diagramm entspricht, wobei dort die maximal mögliche Bruttoleistung P_{MB} des Kraftwerksblocks 1, die maximal mögliche Bruttoleistung des Kraftwerksblocks 1 nach Rußblasen P_{MBR}, die Bruttogenerator P_{GB} und die disponierbare Leistung P_{Dispo} nach Steuerungsplan beziehungsweise Fahrplan 11 aufgetragen sind. Die schraffierte Fläche zeigt das gewonnene Lastpotenzial unter Berücksichtigung der maximalen Verfügbarkeit des Kraftwerksblocks 1, die schattierten Flächen zwischen P_{MB} und P_{MBR} veranschaulichen das gewonnene Lastpotenzial durch die entsprechende Steuerung der Reinigungseinrichtungen.

### Bezugszeichenliste:

- P_{MB}: maximal mögliche elektrische Bruttoleistung des Dampferzeugers
- P_{GB}: Generatorleistung Brutto
- P_{GN}: Generatorleistung Netto
- P_{Dispo}: Steuerungsplan/Fahrplan
- P_{MBR}: Maximale Bruttoleistung des Dampferzeugers nach Rußblaßen
- 1: Kraftwerksblock
- 2: Stromnetz
- 3: Kraftwerksleittechnik
- 4: Reinigungseinrichtung
- 5: Virtueller Kraftwerksblock
- 6: Datenbank
- 7: Lastregler
- 8: Verfügbarkeitsprognose
- 9: Kraftwerkseinsatzplanung
- 10: Lastanforderung
- 11: Fahrplan

## Patentansprüche

1. Verfahren zur Leistungsregelung von Dampferzeugern zur Stromerzeugung und/oder Wärmebereitstellung unter Berücksichtigung des Einsatzes von dampf- und/oder wasserbetriebenen Reinigungseinrichtungen während des Betriebs des Dampferzeugers, umfassend:
- die Überwachung von Zustandsgrößen des Dampferzeugers, die mittelbare oder unmittelbare Rückschlüsse auf die Effektivität und/oder den Verschmutzungszustand von Heizflächen des Dampferzeugers zulassen,
**gekennzeichnet durch**
- das Erstellen einer Effektivitätsprognose anhand der gemessenen und/oder ermittelten Zustandsgrößen,
- das Erstellen einer Lastprognose als Funktion des Strombedarfs und/oder des Wärmebedarfs,
- das Erstellen einer Prognose für die voraussichtlich verfügbare Maximalleistung des Dampferzeugers als Verfügbarkeitsprognose und als Funktion der Umgebungstemperatur und/oder der Brennstoffqualität,
- das Bestimmen eines im Sinne einer technischen Verfügbarkeit des Dampferzeugers optimalen Reinigungszeitpunkts als Funktion der Effektivitätsprognose, wobei in Abhängigkeit der Lastprognose und der Verfügbarkeitsprognose ein nach der Effektivitätsprognose einzuleitender Soll-Reinigungsvorgang verändert wird unter den Bedingungen, dass eine vorgegebene Mindesteffektivität der Heizflächen des Dampferzeugers nicht unterschritten wird und/oder eine vorgegebene maximal zulässige Verschmutzung der Heizflächen nicht überschritten wird.

2. Verfahren nach Anspruch 1, **dadurch gekennzeichnet, dass** ein nach der Effektivitätsprognose einzuleitender Soll-Reinigungsvorgang verschoben oder unterdrückt und/oder verkürzt oder verlängert und/oder intensiviert oder abgeschwächt wird.

3. Verfahren nach Anspruch 1 oder 2, **dadurch gekennzeichnet, dass** als Zustandsgrößen wenigstens die Heizflächentemperatur und/oder die Frischdampftemperatur und/oder die Zwischenüberhitzertemperatur des Dampferzeugers erfasst und/oder gemessen werden.

4. Verfahren nach einem der vorherigen Ansprüche, **dadurch gekennzeichnet, dass** die Lastprognose für den Dampferzeuger als Funktion von meteorologischen Vorhersagedaten erstellt wird.

5. Verfahren nach einem der vorherigen Ansprüche, **dadurch gekennzeichnet, dass** bei prognostizierter Starklast ein Soll-Reinigungsvorgang unterdrückt oder verschoben wird und/oder abgeschwächt und/oder verkürzt wird und dass bei prognostizierter Schwachlast ein Soll-Reinigungsvorgang vorgezogen und/oder intensiviert wird.

6. Verfahren nach einem der vorherigen Ansprüche, **dadurch gekennzeichnet, dass** ein verzögerter Soll-Reinigungsvorgang intensiviert wird.

7. Verfahren nach einem der vorherigen Ansprüche, **dadurch gekennzeichnet, dass** die Lastprognose, die Verfügbarkeitsprognose und die Effektivitätsprognose mittels neuronaler Modelle erstellt werden.

8. Verfahren nach Anspruch 7, **dadurch gekennzeichnet, dass** wenigstens die Effektivitätsprognose und die Lastprognose als Eingangsgrößen in einem Fuzzy-Regler verwendet werden, mit welchen die Reinigungsvorgänge gesteuert werden.

9. Verfahren nach Anspruch 8, **dadurch gekennzeichnet, dass** zu erwartender reinigungsbedingter Verschleiß der Heizflächen des Dampferzeugers in Abhängigkeit von der Dauer und dem flächigen Ausmaß eines Reinigungsvorgangs als Eingangsgröße in dem Fuzzy-Regler verwendet wird.

10. Verfahren nach einem der Ansprüche 8 oder 9, **dadurch gekennzeichnet, dass** die Lastprognose als Strompreisprognose dargestellt wird und, vorzugsweise, dass die Strompreisprognose als Eingangsgröße in dem Fuzzy-Regler verwendet wird.

11. Verfahren nach einem der vorherigen Ansprüche, **dadurch gekennzeichnet, dass** innerhalb einer Starklastphase ein Soll-Reinigungsvorgang in einen Zeitraum prognostizierter hoher Verfügbarkeit des Dampferzeugers verschoben wird.

12. Verfahren nach einem der vorherigen Ansprüche, **dadurch gekennzeichnet, dass** in Abhängigkeit der Lastprognose und der Verfügbarkeitsprognose ein Steuerungsplan zur lastgesteuerten Leistungsregelung des Dampferzeugers erstellt wird und dass der Dampferzeuger anhand des Steuerungsplans in seiner Leistung geregelt wird.

13. Verfahren nach einem der vorherigen Ansprüche, **dadurch gekennzeichnet, dass** die Lastprognose, die Verfügbarkeitsprognose und die Effektivitätsprognose für nach Stunden und/oder Tagen bemessene Zeiträume erstellt werden, vorzugsweise für etwa 0 bis 24 Stunden und/oder 0 bis 48 Stunden.

14. Verfahren zur Leistungsregelung von Dampferzeugern zur Stromerzeugung und/oder Wärmebereitstellung, nach einem der vorherigen Ansprüche, wobei mindestens ein Dampferzeuger sowie eine Anlage zur Bereitstellung von Regelenergie zu einem virtuellen Bilanzkreis zusammengefasst werden,
umfassend:
- das Erstellen einer Lastprognose als Funktion des Strombedarfs und/oder des Wärmebedarfs für den oder die Dampferzeuger,
- das Erstellen einer Prognose für die voraussichtlich verfügbare Maximalleistung des oder der Dampferzeuger als Verfügbarkeitsprognose und vorzugsweise als Funktion der Umgebungstemperatur und/oder der Brennstoffqualität,
wobei ein Steuerungsplan die zu dem virtuellen Bilanzkreis zusammengefassten Dampferzeuger mit der maximalen Leistung und die Anlage zur Bereitstellung von Regelenergie mit einer minimalen Leistung berücksichtigt.

15. Verfahren nach Anspruch 14, **dadurch gekennzeichnet, dass** die Brutto- und /oder Nettogeneratorleistung des oder der Dampferzeuger überwacht wird und die Anlage zur Bereitstellung von Regelenergie derart geregelt wird, dass sie eine Differenz der Erzeugung im Vergleich zum Steuerungsplan ausgleicht.

16. Verfahren nach Anspruch 14 oder 15, **dadurch gekennzeichnet, dass** als Anlage zur Bereitstellung von Regelenergie eine abschaltbare Last und/oder eine Anlage zur Stromerzeugung, insbesondere ein Dampferzeuger oder ein Gaskraftwerk, verwendet wird.

17. Verfahren nach einem der Ansprüche 14 bis 16, **dadurch gekennzeichnet, dass** in der Verfügbarkeitsprognose ergänzende Leistungsoptionen und/ oder Regelenergieoptionen berücksichtigt werden, vorzugsweise, dass die ergänzenden Leistungsoptionen auf zeitweiser Abschaltung einzelner leistungsmindernder Komponenten beruhen.

## Claims

1. Method for regulating the output of steam generators for generating power and/or providing heat whilst taking into account the use of steam-operated and/or water-operated cleaning equipment during the operation of the steam generator, comprising:
- the monitoring of state variables of the steam generator which permit indirect or direct conclusions to be drawn about the effectiveness and/or the level of contamination of heating surfaces of the steam generator,
**characterized by**
- the creation of an effectiveness prediction by using the measured and/or determined state variables,
- the creation of a load prediction as a function of the power demand and/or the heat demand,
- the creation of a prediction for the anticipated available maximum output of the steam generator as an availability prediction and as a function of the ambient temperature and/or the fuel quality,
- the determination of an optimal cleaning time in the sense of technical availability of the steam generator as a function of the effectiveness prediction, wherein, depending on the load prediction and the availability prediction, a target cleaning operation to be initiated according to the effectiveness prediction is changed under the conditions that a predefined minimum effectiveness of the heating surfaces of the steam generator is not undershot and/or a predefined maximum permissible contamination of the heating surfaces is not exceeded.

2. Method according to Claim 1, **characterized in that** a target cleaning operation to be initiated according to the effectiveness prediction is put back or suppressed and/or shortened or prolonged and/or intensified or attenuated.

3. Method according to Claim 1 or 2, **characterized in that** the state variables acquired and/or measured are at least the heating surface temperature and/or the fresh steam temperature and/or the intermediate superheated temperature of the steam generator.

4. Method according to one of the preceding claims, **characterized in that** the load prediction for the steam generator is created as a function of meteorological forecast data.

5. Method according to one of the preceding claims, **characterized in that** in the event of a predicted high load, a target cleaning operation is suppressed or put back and/or attenuated and/or shortened, and **in that** in the case of a predicted low load, a target cleaning operation is brought forward and/or intensified.

6. Method according to one of the preceding claims, **characterized in that** a delayed target cleaning operation is intensified.

7. Method according to one of the preceding claims, **characterized in that** the load prediction, the availability prediction and the effectiveness prediction are created by means of neural models.

8. Method according to Claim 7, **characterized in that** at least the effectiveness prediction and the load prediction are used as input variables in a fuzzy controller with which the cleaning operations are controlled.

9. Method according to Claim 8, **characterized in that** cleaning-induced wear of the heating surfaces of the steam generator that is to be expected, depending on the duration and the surface extent of the cleaning operation, is used as an input variable in the fuzzy controller.

10. Method according to either of Claims 8 and 9, **characterized in that** the load prediction is represented as a power price prediction and, preferably, **in that** the power price prediction is used as an input variable in the fuzzy controller.

11. Method according to one of the preceding claims, **characterized in that** within a high load phase, a target cleaning operation is put back into a period of predicted high availability of the steam generator.

12. Method according to one of the preceding claims, **characterized in that**, depending on the load prediction and the availability prediction, a control plan for the load-controlled regulation of the output of the steam generator is created, and **in that** the output of the steam generator is regulated by using the control plan.

13. Method according to one of the preceding claims, **characterized in that** the load prediction, the availability prediction and the effectiveness prediction are created for time periods measured in hours and/or days, preferably for about 0 to 24 hours and/or 0 to 48 hours.

14. Method for regulating the output of steam generators for generating power and/or providing heat according to one of the preceding claims, at least one steam generator and at least one plant for providing control energy being combined to form a virtual balancing group, comprising:
- the creation of a load prediction as a function of the power demand and/or the heat demand for the steam generator or generators,
- the creation of a prediction for the anticipated available maximum output from the steam generator or generators as an availability prediction and preferably as a function of the ambient temperature and/or the fuel quality,
wherein a control plan takes into account the steam generators combined to form the virtual balancing group with the maximum output and the plant providing control energy with a minimum output.

15. Method according to Claim 14, **characterized in that** the gross and/or net generator output of the steam generator or generators is monitored, and the plant for providing control energy is regulated in such a way that it compensates for a difference in the generation as compared with the control plan.

16. Method according to Claim 14 or 15, **characterized in that** the plant used for providing control energy is a load that can be switched off and/or a power generation plant, in particular a steam generator or a gas power plant.

17. Method according to one of Claims 14 to 16, **characterized in that** output options and/or control energy options supplementing the availability predictions are taken into account, preferably **in that** the supplementary output options are based on switching off individual output-reducing components from time to time.

## Revendications

1. Procédé de régulation de la puissance d'un générateur de vapeur destiné à produire du courant et/ou de la chaleur, en tenant compte de l'utilisation de dispositifs de nettoyage alimentés en vapeur ou en eau pendant le fonctionnement du générateur de vapeur, le procédé comportant les étapes suivantes :
la surveillance de grandeurs d'état du générateur de vapeur qui permettent de tirer des conclusions directes ou indirectes sur l'efficacité et/ou l'état d'encrassement des surfaces de chauffe du générateur de vapeur,
**caractérisé par**
l'établissement d'un pronostic d'efficacité sur la base des grandeurs d'état mesurées et/ou déterminées, l'établissement d'un pronostic de charge comme fonction des besoins en vapeur et/ou des besoins en chaleur,
l'établissement d'un pronostic de la puissance maximale disponible de manière prévisible pour le générateur de vapeur en tant que pronostic de disponibilité et en tant que fonction de la température ambiante et/ou de la qualité du combustible,
la détermination d'un instant optimum de nettoyage dans le cadre de la disponibilité technique du générateur de vapeur, en fonction du pronostic d'efficacité, une opération de nettoyage de consigne à lancer selon le pronostic d'efficacité étant modifiée en fonction du pronostic de charge et du pronostic de disponibilité dans des conditions dans lesquelles une efficacité minimale prédéterminée des surfaces de chauffe du générateur de vapeur reste atteinte et/ou un encrassement maximal admissible prédéterminé des surfaces de chauffe n'est pas dépassé.

2. Procédé selon la revendication 1, **caractérisé en ce qu'**une opération de nettoyage de consigne à lancer selon le pronostic d'efficacité est déplacée, supprimée, raccourcie, ou prolongée et/ou intensifiée ou atténuée.

3. Procédé selon les revendications 1 ou 2, **caractérisé en ce que** les grandeurs d'état saisies et/ou mesurées sont au moins la température des surfaces de chauffe, la température de la vapeur fraîche et/ou la température de surchauffe intermédiaire du générateur de vapeur.

4. Procédé selon l'une des revendications précédentes, **caractérisé en ce que** le pronostic de charge du générateur de vapeur est établi en fonction de données de prévisions météorologiques.

5. Procédé selon l'une des revendications précédentes, **caractérisé en ce que** lorsqu'une forte charge est pronostiquée, une opération de nettoyage de consigne est supprimée ou déplacée, atténuée, et/ou raccourcie, et **en ce que** lorsqu'une faible charge est pronostiquée, une opération de nettoyage de consigne est rapprochée et/ou intensifiée.

6. Procédé selon l'une des revendications précédentes, **caractérisé en ce qu'**une opération de nettoyage de consigne qui a été retardée est intensifiée.

7. Procédé selon l'une des revendications précédentes, **caractérisé en ce que** le pronostic de charge, le pronostic de disponibilité et le pronostic d'efficacité sont établis au moyen de modèles neuronaux.

8. Procédé selon la revendication 7, **caractérisé en ce qu'**au moins le pronostic d'efficacité et le pronostic de charge sont utilisés comme grandeurs d'entrée dans un régulateur à logique floue qui commande les opérations de nettoyage.

9. Procédé selon la revendication 8, **caractérisé en ce que** l'usure à laquelle on s'attend suite aux opérations de nettoyage des surfaces de chauffe du générateur de vapeur est utilisée comme grandeur d'entrée du régulateur à logique floue en fonction de la durée et de l'étendue de la surface d'une opération de nettoyage, comme grandeur d'entrée.

10. Procédé selon l'une des revendications 8 ou 9, **caractérisé en ce que** le pronostic de charge est représenté sous la forme d'un pronostic du prix du courant et de préférence **en ce que** le pronostic du prix du courant est utilisé comme grandeur d'entrée dans le régulateur à logique floue.

11. Procédé selon l'une des revendications précédentes, **caractérisé en ce qu'**au cours d'une phase à forte charge, une opération de nettoyage de consigne est déplacée dans un intervalle de disponibilité pronostiquée plus élevée du générateur de vapeur.

12. Procédé selon l'une des revendications précédentes, **caractérisé en ce qu'**un programme de commande pour la régulation de la puissance du générateur de vapeur en fonction de la charge est établi en fonction du pronostic de charge et du pronostic de disponibilité et **en ce que** la puissance du générateur de vapeur est régulée à l'aide du programme de commande.

13. Procédé selon l'une des revendications précédentes, **caractérisé en ce que** le pronostic de charge, le pronostic de disponibilité et le pronostic d'efficacité sont établis pour des intervalles de temps représentant des heures et/ou des jours, de préférence pour environ 0 à 24 heures et/ou de 0 à 48 heures.

14. Procédé de régulation de la puissance d'un générateur de vapeur destiné à produire du courant et/ou produire de la chaleur, selon l'une des revendications précédentes, dans lequel au moins un générateur de vapeur ainsi qu'une installation de préparation d'énergie de régulation sont rassemblés en un cercle bilantaire virtuel, le procédé comprenant les étapes qui consistent à :
établir un pronostic de charge en fonction du ou des générateurs de vapeur en fonction des besoins en courant et/ou des besoins en chaleur,
établir un pronostic de la puissance maximale disponible que l'on prévoit pour le ou les générateurs de vapeur en tant que pronostic de disponibilité et de préférence en fonction de la température ambiante et/ou de la qualité du combustible,
un programme de commande tenant compte des générateurs de vapeur rassemblés dans le cercle bilantaire virtuel et présentant la puissance maximale et l'installation de préparation d'énergie de régulation présentant la puissance minimale.

15. Procédé selon la revendication 14, **caractérisé en ce que** la puissance brute ou nette du ou des générateurs de vapeur est surveillée et **en ce que** l'installation de préparation de l'énergie de régulation est régulée de manière à compenser la différence entre la production et le plan de commande.

16. Procédé selon les revendications 14 ou 15, **caractérisé en ce qu'**il utilise comme installation de préparation de l'énergie de régulation une charge apte à être débranchée et/ou une installation de production de courant, en particulier un générateur de vapeur ou une centrale à gaz.

17. Procédé selon l'une des revendications 14 à 16, **caractérisé en ce que** des options complémentaires de puissance et/ou des options complémentaires d'énergie de régulation sont prises en compte dans le pronostic de disponibilité, les options complémentaires de puissance reposant sur le débranchement temporaire de certains composants diminuant la puissance.
